# EUROPÄISCHE PATENTSCHRIFT

(11) **EP 2 359 085 B1**
(45) Veröffentlichungstag und Bekanntmachung des Hinweises auf die Patenterteilung: **02.09.2015**
(21) Anmeldenummer: 09752743.6
(22) Anmeldetag: 07.11.2009
(51) Int. Cl.: F41A 7/08

(54) **VERSCHLUSSANTRIEB FÜR EINE WAFFE**
BREECH DRIVE FOR A WEAPON
ENTRAÎNEMENT DE CULASSE POUR ARME

(30) Priorität: 04.12.2008 DE 102008060217
(43) Veröffentlichungstag der Anmeldung: 24.08.2011
(73) Patentinhaber: Rheinmetall Waffe Munition GmbH, 29345 Unterlüss (DE)
(72) Erfinder: HERRMANN, Ralf-Joachim, 15754 Senzig (DE); SCHMEES, Heiner, 29223 Celle (DE); BAUMANN, Berthold, 29345 Unterlüss (DE)
(74) Vertreter: Dietrich, Barbara
(86) Internationale Anmeldenummer: PCT/EP2009/007974
(87) Internationale Veröffentlichungsnummer: WO 2010/063354

(56) Entgegenhaltungen:
- DE-A1-102007 054 470
- GB-A- 577 338
- JP-A- 07 139 896
- US-A- 4 154 142

## Beschreibung

Die Erfindung betrifft eine Antriebs- Kinematik mit Kreuzschubkurbel für eine insbesondere lineare Zuführung eines Verschlusses bzw. einer Patrone in ein Waffenrohr.

Bei fremd angetriebenen Maschinenkanonen wird die Energie zum Waffenantrieb nicht aus einem Gasdruck bzw. einem Waffenrücklauf gewonnen, sondern durch einen elektrischen oder hydraulischen Antrieb bereitgestellt.

Speziell bei elektrisch angetriebenen Waffen muss hierzu die Drehbewegung des Motors in eine oszillierende Bewegung des Verschlusses gewandelt werden. Zudem benötigt der Verschluss in den Endlagen seines Verschiebeweges Stillstandszeiten. In einer ersten Endlage muss die Hülse des vorangegangenen Schusses vor dem Verschluss entfernt werden und eine neue Patrone vor den Verschluss gefördert werden, bevor diese in das Patronenlager des Waffenrohres getrieben wird. In einer weiteren Endlage muss der Verschluss verriegelt und die Patrone gezündet werden. Nach Abfall des Gasdruckes im Waffenrohr selbst kann dann die Entriegelung des Verschlusses erfolgen.

Ein starr verriegelter Geradzugverschluss für eine fremd angetriebene Maschinenwaffe wird mit der DE 36 27 361 C1 publiziert. Für eine Raum sparende und prellfreie Verriegelung wird auch hier eine Steuerwalze vorgeschlagen.

Mit der DE 37 12 905 A1 wird eine Maschinenwaffe beschrieben, die u. a. eine Kurventrommel aufweist, die durch Fremdantrieb betätigt, zur Linearbewegung eines Geradezugverschlusses dient. Die Kurventrommel weist entsprechend eine über den Umfang endlos verlaufende Steuerkurve auf. Auf dem Umfang sind des Weiteren eine kurze radial wirkende Steuerkurve und eine längere axial wirkende Steuerkurve angeordnet.

Die US 4,154,142 A, welche einen Ausgangspunkt für die Ansprüche bildet, offenbart einen Antrieb für einen in Achsrichtung zu einem Waffenrohr verstellbaren Verschluss und Verschlussträger mit einem Motor, einem Kurbelstein, welche um eine Drehachse gedreht wird und einen auf dem Kurbelstein angebrachten Zapfen, der in eine quer zur Schussrichtung angeordneten Nut des Verschlussträgers eingreift.

In der DE 10 2005 045 824 A1 wird eine klein bauende Waffe vorgeschlagen, deren Steuerwalze in der Ebene der Rohrseelenachse eingebunden ist. Die Steuerwalze besitzt einen wenigstens zwei Steuerkurven tragenden Steuerkörper. Dabei werden die Kurveninformationen in eine geradlinige Zuführung des Verschlusses umgewandelt.

Aus der nicht vorveröffentlichten DE 10 2007 048 468.4 wird ein Antrieb für die lineare Zuführung eines Verschlusses bzw. der Munition in ein Waffenrohr bzw. Patronenlager mittels einer Kette bevorzugt. Im Gegensatz zum Antrieb der Bushmaster, bei der eine Kette über vier Kettenräder in Form eines Rechteckes geführt wird und durch welche die Stillstandzeiten des Verschlusses definiert werden, ist hierbei die Kette selbst in einfacher Art und Weise eng um zwei Kettenräder geführt. Ein Kettenglied bzw. ein Nocken der Kette ist in einer unterhalb des bewegbaren Schiebers befindliche Führung oder Nut eingebunden. Dadurch kann die Kette innerhalb der Stillstandszeiten der Waffe, die durch eine separate Funktionssteuerung definiert werden, weiter laufen. Die Kette selbst kann durch einen Elektromotor angetrieben werden. Ein Schnellstopp ist hierbei in den Weg der Kette eingebunden.

Eine lineare Zuführung eines Verschlusses zum Waffenrohr bzw. Patronenlager wird mit der nicht vorveröffentlichten DE 10 2007 054 470.9 beschrieben. Hierbei wird eine gerade Führungsnut in die Antriebs- Kinematik eingebunden. In der Führungsnut wird ein Mittel geführt, welches mit dem Verschluss konstruktiv verbunden ist. Die Führungsnut wird ihrerseits von einer umlaufenden Zwangsführung (Kulisse) umschlossen, die ihrerseits die notwendigen Stillstandszeiten des Verschlusses während des Verriegelns, des Schusses, des Entriegelns in seiner vorderen Position sowie des Neuladens interpretiert, nach dem der Verschluss in seine hintere Position geführt worden ist. Innerhalb der Zwangsführung wird ein weiteres Mittel als Antriebsmittel für den Verschluss geführt. Die Antriebsübertragung kann durch Gleitrollen, Zahnräder oder dergleichen realisiert werden, die von einem Motor etc. angetrieben werden. Der Antrieb selbst läuft innerhalb der Stillstandszeiten der Waffe weiter, während der Verschluss in den Stillstandszeiten aus- bzw. später wieder eingesteuert wird.

Obwohl bereits mit den drei letztgenannten Lösungen praktikable Antriebe behandelt werden, die in Punkto Kadenz und mechanischem Verschleiß zufriedenstellende Ergebnisse zeigen, stellt sich die Erfindung die Aufgabe, einen weiteren Antrieb für einen derartigen Verschluss aufzuzeigen, welcher ebenfalls auch bei höheren Kadenzen Verwendung findet.

Gelöst wird die Erfindung durch die Merkmale des Patentanspruchs 1. Vorteilhafte Ausführungen sind in den Unteransprüchen aufgeführt.

Der Erfindung liegt die Idee zugrunde, einen Mechanismus zu realisieren, der eine geringe Beschleunigung des Verschlusses aufweist sowie ruck- und stoßfrei arbeitet, was die Massenkräfte verringert, die Antriebsleistung reduziert und eine Kadenzsteigerung ermöglicht. Die Reduzierung der Antriebsleistung bewirkt zudem eine Verringerung der Bremsleistung im Falle eines Schnellstopps.

Bereits eine parallel eingereichte Anmeldung der Anmelderin beschreibt eine weitere konstruktive Lösung. Das Prinzip der Anmeldung liegt darin, mit Hilfe eines Kurbeltriebes die Drehbewegung vorzugsweise eines Motors oder dergleichen in eine Vor- und Rückwärtsbewegung des Verschlusses umzuwandeln. Um die Stillstandszeiten des Verschlusses in den Endlagen zu ermöglichen, sind Pleuel und Kurbel radial verschiebbar zueinander angeordnet, sodass der Kurbelradius sich mit der Drehung der Kurbel ändert. Die radiale Führung des Pleuels wird von einer Steuerkurve übernommen, die ein sich geschlossenes Gebilde ist und definierte Bereiche als Bewegungsprofil für den Verschluss besitzt.

Ein ähnlicher Lösungsansatz findet sich auch hier, wobei über das Prinzip einer Kreuzschubkurbel die Drehbewegung eines Motors etc. in eine Vor- und Rückwärtsbewegung des Verschlusses auf einfache Art umgewandelt wird. Um die Stillstandzeiten des Verschlusses in den Endlagen zu ermöglichen, ist der Kurbelradius von einer Steuerkurve vorgegeben, dieser ändert sich jedoch mit der Drehung der Kurbel.

Die Drehachse der Kurbel wird beispielsweise über eine Ritzelwelle von Extern, beispielsweise einen Motor, angetrieben. Ein Kurbelzapfen ist radial verschiebbar in einer Nut der Kurbel angeordnet und nimmt über einen Kulissenstein den Verschlussträger in einer quer zur Schussrichtung verlaufenden Nut mit. Am Kurbelzapfen sind zwei Gleitmittel, beispielsweise Laufrollen angeordnet, die in Steuerkurven im Waffen- bzw. Kurbelgehäuse laufen. Die Steuerkurve wiederum ist in verschiedene Sektoren / Bereiche unterteilt, wodurch die gewünschte Bewegung des Verschlusses erreicht wird. Damit der Verschluss bei permanent drehender Kurbel für einen bestimmten Zeitraum, nämlich in seinen Endlagen stehen bleibt, ist die Steuerkurve in diesen Bereichen gerade, während es in den anderen Bereichen anhand einer beliebigen Bewegungsfunktion vorgegeben wird, um die Verschlussbewegung bezüglich Beschleunigung, max. Geschwindigkeit, Ruck- und Stoßfreiheit etc. zu optimieren.

Der Kreuzschubkurbelantrieb hat den Vorteil, dass geringe rotierende Massen (Kurbel, Motor und eventuell Übersetzungsgetriebe) vorhanden sind, die im Falle eines Schnellstopps abgebremst werden müssen. Er hat sich zudem als einfacher Aufbau erwiesen.

Anhand eines Ausführungsbeispiels mit Zeichnung soll die Erfindung näher erläutert werden.

Es zeigt:
- Fig. 1: eine schematische Ansicht eines Antriebs mit einer bevorzugten Steuerkurve,
- Fig. 2: eine schematische Draufsicht auf Antrieb und Verschluss mit Waffenrohr,
- Fig. 3: eine Darstellung der Kurbel,
- Fig. 4: eine Schnittdarstellung in Rohrmittenachse aus Fig. 2.

Fig. 1 zeigt schematisch die Funktionsweise bzw. das Grundprinzip zum Bewegen eines Verschlusses 3 in Richtung eines Waffenrohrs 1 (Fig. 2). Eine Antriebs- Kinematik 100 besteht vorrangig aus einer Kurbel 8 mit einer Nut 17, in der ein Kurbelzapfen 9 mit einem Gleitmittel 10, beispielsweise Laufrollen 10, angeordnet ist, wobei das Gleitmittel 10 und damit der Kurbelzapfen 9 durch eine Steuerkurve 15 zwangsgeführt werden. Die Kurbel 8 wird um eine Drehachse M permanent gedreht.

Die Bereiche der Steuerkurve 15 definieren die Bewegungsabläufe des Verschlusse 3 wie folgt:
- α₁ - α₂: Verschluss 3 hinten,
- α₂ - α₃: Vorwärtsbewegung Verschluss 3 nach beliebiger Funktion
- α₃ - α₄: Verschluss 3 vorn,
- α₄ - α₁: Rückwärtsbewegung Verschluss 3 nach beliebiger Funktion.

Über die Form der Steuerkurve 15 werden das Bewegungsprofil des Verschlusses 3 sowie die Dauer der Wartezeiten in den Umkehrpositionen (des Verschlusses 3) vorgegeben. Um die erforderliche oszillierende Bewegung des Verschlusses 3 mit den Wartezeiten in den Umkehrpositionen zu erzeugen, wird die Kurbel 8 kontinuierlich angetrieben bzw. in Drehbewegung versetzt. Man kann die Form der Steuerkurve 15 mit einem, an beiden senkrechten Seiten quer gezogenen O vergleichen.

Fig. 2 zeigt eine konstruktive Umsetzung des Grundprinzips des Verschlussantriebs. Das Waffenrohr 1 ist in einer Rohrverriegelungsbuchse 2 (oder einem Waffengehäuse) befestigt, in der auch der Verschluss 3 in seiner vorderen Position verriegelt werden kann. Der Verschluss 3 ist hierbei auf einem so genannten Verschlussträger 5 angeordnet, der wiederum auf Verschlussführungen 4 geführt wird. Auf diesen ist der Verschluss 3 in Richtung der Waffenrohrachse verschiebbar gelagert.

Die Antriebs- Kinematik 100 besteht aus einem oberen Gehäuseteil 7 sowie einem unteren Gehäuseteil 6, die Bestandteil eines Waffen- bzw. Kurbelgehäuse sind. In jedem Gehäuseteil 6, 7 ist eine identische Steuerkurve 15 eingebunden, in denen die Laufrollen 10 laufen. Eine doppelte Ausführung wurde gewählt, damit ein Verkanten der Rollen 10 vermieden wird. Es versteht sich, dass bereits eine Steuerkurve ausreichend ist, wenn diese ein mögliches Verkanten ausschließt.

Fig. 3 zeigt die Kurbel 8 sowie den Kurbelzapfen 9 mit den beiden Laufrollen 10 und einem Kulissenstein 11 in einer detaillierten Darstellung. Der Kurbelzapfen 9 ist in der Nut 17 der Kurbel 8 radial verschiebbar angeordnet. Unten an der Kurbel 8 ist vorzugsweise ein Zahnkranz 12 angeordnet, über den die Kurbel 8 angetrieben werden kann.

Fig. 4 ist eine Ansicht in der Rohrachse geschnitten, in der die Anordnung der Kurbel 8 in der Antriebs- Kinematik 100 erkennbar ist. Das Ende mit dem Kurbelzapfen 9 liegt auf der hier nicht weiter dargstellten Waffenseite. Die Kurbel 8 ist drehbar auf einem Zapfen 13 des Gehäuseoberteils 7 gelagert, wobei der Antrieb der Kurbel 8 extern, beispielsweise von einem Motor, über eine Ritzelwelle 14 erfolgt. Die Kurbel 8 nimmt den Kurbelzapfen 9 in Drehrichtung mit. Die Laufrollen 10 laufen dabei in den beiden identischen Steuerkurven 15 des Gehäuseoberteils 7 und des Gehäuseunterteils 6 und führen dabei den Kurbelzapfen 9. Der oben auf dem Kurbelzapfen 9 gelagerte Kulissenstein 11 greift in eine quer zur Schussrichtung angeordneten Nut 16 des Verschlussträgers 5. Hierdurch werden die durch die Steuerkurve 15 vorgegebenen Verschiebungen in Schussrichtung via Kurbelzapfen 9 und Verschlussträger 5 direkt auf den Verschluss 3 übertragen, während Verschiebungen quer zur Schussrichtung als Relativbewegung vom Kulissenstein 11 des Kurbelzapfens 9 zur Nut 16 des Verschlussträgers 5 ablaufen.

Eine noch kompaktere Bauform der Steuerkurve(n) 15 kann erzielt werden, wenn zwischen der Ritzelwelle 14 und dem Kurbelantrieb ein Paar beispielsweise exzentrischer Zahnräder (nicht näher dargestellt) angeordnet wird. Hierzu wird das Übersetzungsverhältnis des Zahnkranzes 12 der Kurbel 8 zur Ritzelwelle 14 beispielsweise so gewählt, dass das Ritzel 14 mit doppelter Drehzahl der Kurbel 8 dreht. Exzentrische Zahnräder bewirken ein sich kontinuierlich änderndes Übersetzungsverhältnis, sodass die Kurbel 8 bei konstanter Motordrehzahl in den Phasen der Wartezeiten langsamer und in denen der Verschlussbewegungen schneller drehen. Dadurch können die Winkelbereiche α₁ bis α₂ und α₃ und α₄ der Steuerkurve(n) 6 kleiner gestaltet werden, ohne die Wartezeiten des Verschlusses 3 in der vorderen und hinteren Endlage zu verkürzen.

## Patentansprüche

1. Antrieb (100) eines in Achsrichtung zu einem Waffenrohr (2) verstellbaren Verschlusses (3) bzw. Verschlussträgers (5), aufweisend einen Motor (2) oder dergleichen, mit den Merkmalen:
• eine Kurbel (8) mit einer Nut (17), in der ein Kurbelzapfen (9) mit wenigstens einem Gleitmittel (10) und einem daran angebrachten Kulissenstein (11) eingebunden ist, wobei das Gleitmittel (10) in wenigstens einer Steuerkurve (15) zwangsgeführt wird, wobei
• die Kurbel (8) um eine Drehachse (M) permanent gedreht wird und
• der Kulissenstein (11) in eine quer zur Schussrichtung angeordneten Nut (16) des Verschlussträgers (5) eingreift, sodass
• die durch die Steuerkurve (15) vorgegebenen Verschiebungen in Schussrichtung direkt bzw via Kurbelzapfen (9) und Verschlussträger (5) auf den Verschluss (3) übertragen werden und Verschiebungen quer zur Schussrichtung als Relativbewegung vom Kulissenstein (11) des Kurbelzapfens (9) zur Nut (16) des Verschlussträgers (5) bzw. Verschluss (3) ablaufen.

2. Antrieb nach Anspruch 1, **dadurch gekennzeichnet, dass** die Steuerkurve (15) im Gehäuseunterteil (6) eines Waffen- bzw. Kurbelgehäuses eingebunden ist.

3. Antrieb nach Anspruch 2, **dadurch gekennzeichnet, dass** die Steuerkurve (15) eine nach unten und oben weisende offene Nut ist.

4. Antrieb nach einem der Ansprüche 1 bis 3, **dadurch gekennzeichnet, dass** eine weitere der Steuerkurve (15) im Gehäuseoberteil (7) eingebunden ist, die der im Gehäuseunterteil (6) identisch, jedoch spiegelbildlich ist.

5. Antrieb nach einem der Ansprüche 1 bis 4, **dadurch gekennzeichnet, dass** die Steuerkurven (15) durch vier verschiedene Sektoren bzw. Bereiche definiert werden, durch die die gewünschte Bewegung der Zuführung des Verschlusses (3) erzeugt wird.

6. Antrieb nach Anspruch 5, **dadurch gekennzeichnet, dass** die Form der Steuerkurve (15) einem, an beiden senkrechten Seiten quer gezogenen O entspricht.

7. Antrieb nach einem der Ansprüche 1 bis 6, **dadurch gekennzeichnet, dass** die Steuerkurve (15) in der Gehäuseoberhälfte (7) eine nach oben und in Richtung Gehäuseunterhälfte (6) weisende offene Nut ist.

8. Antrieb nach einem der Ansprüche 1 bis 7, **dadurch gekennzeichnet, dass** zwischen der Ritzelwelle (14) und dem Motor (2) ein paar beispielsweise exzentrischer Zahnräder sind, welches sich mit doppelter Drehzahl der Kurbel (8) dreht.

## Claims

1. Drive (100) of a breech (3) or breech carrier (5) which can be moved in the axial direction with respect to a weapon barrel (22), having a motor (2) or the like, having the following features:
• a crank (8) with a groove (17) in which a crank pin (9) having at least one sliding means (10) and a guide block (11) fitted thereto are introduced, wherein the sliding means (10) is positively guided in at least one control cam (15), with
• the crank (8) being permanently rotated about a rotation axis (M), and
• the guide block (11) engaging in a groove (16), which is arranged transversely with respect to the firing direction, in the breech carrier (5), such that
• the movements in the firing direction, which are predetermined by the control cam (15), are transmitted directly and/or via crank pin (9) and breech carrier (5) to the breech (3), and movements transversely with respect to the firing direction result in relative movement of the guide block (11) of the crank pin (9) with respect to the groove (16) in the breech carrier (5) or breech (3).

2. Drive according to Claim 1, **characterized in that** the control cam (15) is integrated in the housing lower part (6) of a weapon or crank housing.

3. Drive according to Claim 2, **characterized in that** the control cam (15) is an open groove facing downward and upward.

4. Drive according to one of Claims 1 to 3, **characterized in that** a further control cam (15) is integrated in the housing upper part (7) and is identical to that in the housing lower part (6), but in mirror-image form.

5. Drive according to one of Claims 1 to 4, **characterized in that** the control cams (15) are defined by four different sectors or areas, by means of which the desired movement of the feed for the breech (3) is produced.

6. Drive according to Claim 5, **characterized in that** the shape of the control cam (15) corresponds to an O which has been pulled sideways on both vertical sides.

7. Drive according to one of Claims 1 to 6, **characterized in that** the control cam (15) in the housing upper half (7) is an open groove which faces upward and in the direction of the housing lower half (6).

8. Drive according to one of Claims 1 to 7, **characterized in that** a pair of, for example, eccentric gear wheels are located between the pinion shaft (14) and the motor (2) and rotate at twice the rotation speed of the crank (8).

## Revendications

1. Mécanisme d'entraînement (100) d'une culasse (3) ou d'un porte-culasse (5) pouvant être positionné dans le sens de l'axe par rapport à un canon (2), présentant un moteur (2) ou similaire,
possédant les caractéristiques suivantes :
* une manivelle (8) munie d'une rainure (17) dans laquelle est incorporé un maneton de manivelle (9) muni d'au moins un moyen de glissement (10) et d'un lardon coulissant (11) monté sur celui-ci, le moyen de glissement (10) étant guidé de force dans au moins une came de commande (15),
* la manivelle (8) effectuant une rotation permanente autour d'un axe de rotation (M) et
* le lardon coulissant (11) venant en prise dans une rainure (16) du porte-culasse (5) qui est disposée transversalement par rapport à la direction du tir, de sorte que
* les décalages dans la direction du tir prédéfinis par la came de commande (15) sont transmis à la culasse (3) directement ou par le biais du maneton de manivelle (9) et du porte-culasse (5), et les décalages transversaux par rapport à la direction du tir se déroulent sous la forme d'un mouvement relatif du lardon coulissant (11) du maneton de manivelle (9) par rapport à la rainure (16) du porte-culasse (5) ou de la culasse (3).

2. Mécanisme d'entraînement selon la revendication 1, **caractérisé en ce que** la came de commande (15) est incorporée dans la partie inférieure de boîtier (6) d'un corps d'arme ou de manivelle.

3. Mécanisme d'entraînement selon la revendication 2, **caractérisé en ce que** la came de commande (15) est une rainure ouverte dirigée vers le bas et le haut.

4. Mécanisme d'entraînement selon l'une des revendications 1 à 3, **caractérisé en ce qu'**une came de commande (15) supplémentaire est incorporée dans la partie supérieure de boîtier (7), laquelle est identique à celle dans la partie inférieure de boîtier (6), en étant toutefois inversée.

5. Mécanisme d'entraînement selon l'une des revendications 1 à 4, **caractérisé en ce que** les cames de commande (15) sont définies par quatre secteurs ou zones différent(e)s, à travers lesquel(e)s est produit le mouvement souhaité d'acheminement de la culasse (3).

6. Mécanisme d'entraînement selon la revendication 5, **caractérisé en ce que** la forme de la came de commande (15) correspond à un O étiré transversalement au niveau des deux côtés verticaux.

7. Mécanisme d'entraînement selon l'une des revendications 1 à 6, **caractérisé en ce que** la came de commande (15) dans la moitié supérieure de boîtier (7) est une rainure ouverte orientée vers le haut et en direction de la moitié inférieure de boîtier (6).

8. Mécanisme d'entraînement selon l'une des revendications 1 à 7, **caractérisé en ce qu'**entre l'arbre de pignon (14) et le moteur (2) se trouve une paire de roues dentées, par exemple excentriques, qui tournent à une vitesse de rotation deux fois supérieure à celle de la manivelle (8).
